# FASCICULE DE BREVET EUROPEEN

(11) **EP 0 027 667 B1**
(45) Date de publication et mention de la délivrance du brevet: **04.04.1984**
(21) Numéro de dépôt: 80200944.9
(22) Date de dépôt: 06.10.1980
(51) Int. Cl.: A47B 47/04

(54) **Meuble, en particulier meuble de rangement, et unité de rangement formée de tels meubles**
Möbelelement, insbesondere Möbel zum Einräumen, und aus solchen Möbeln geformte Einheit
Furniture element, in particular storing cabinet, and storing unit composed of such a furniture element

(30) Priorité: 17.10.1979 BE 197682
(43) Date de publication de la demande: 29.04.1981
(73) Titulaire: Gevers, Christophe, B-1328 Ohain (BE)
(72) Inventeur: Gevers, Christophe, B-1328 Ohain (BE)
(74) Mandataire: Pirson, Jean

## Description

La présente invention concerne un meuble, en particulier un meuble de rangement, comprenant des montants, dont deux sont réunis rigidement par des éléments transversaux, une paroi formée d'un matériau flexible élastiquement en forme de feuille, cette paroi étant maintenue cintrée entre ses bords latéraux qui sont reliés auxdits montants réunis rigidement, ainsi qu'au moins une tablette horizontale et des moyens de support de celle-ci prévus à l'intérieur du meuble. Elle concerne aussi une unité de rangement formée de tels meubles.

On connaît déjà un meuble de rangement comprenant un châssis autoportant traditionnel d'armoire à l'intérieur duquel une feuille cintrée peut être montée avec une tablette horizontale de support (v. FR-A-1 544 143).

La présente invention a pour but de réaliser des meubles, et notamment des armoires, à parois courbes, extrêmement faciles à monter et peu encombrants à stocker et à emballer.

Pour résoudre ce problème, on a prévu, suivant l'invention, un meuble, tel que décrit ci-dessus, dont lesdits éléments transversaux sont des traverses horizontales qui forment avec les deux montants qu'elles réunissent rigidement un châssis non autoportant, dont la paroi cintrée constitue une paroi externe du meuble qui maintient les montants en position dressée et dont la ou les tablettes horizontales servent d'éléments raidisseurs qui exercent une poussée latérale sur la paroi cintrée.

Suivant une forme de réalisation avantageuse de l'invention, ce meuble comprend trois montants et deux feuilles flexibles élastiquement et chaque feuille est reliée le long de ses bords latéraux, d'une part, à un des deux montants réunis de manière rigide, et, d'autre part, à un troisième montant, de sorte que les forces élastiques de rappel en position plane de chacune des deux feuilles agissent ent sens divergents sur le troisième montant.

Suivant une forme perfectionnée de l'invention, les montants présentent chacun au moins une fente longitudinale, dans laquelle est coincé un bord latéral d'une feuille flexible élastiquement.

Suivant l'invention, il est aussi prévu une unité de rangement comprenant plusieurs de ces meubles assemblés l'un à l'autre, à titre d'éléments modulaires de cette unité.

Suivant une forme particulière de réalisation de l'invention, les bords latéraux contigus de deux feuilles cintrées appartenant à deux meubles modulaires différents decolés sont coincés ensemble dans une des fentes longitudinales d'un seul et même montant.

D'autres détails et particularités de l'invention ressortiront de la description donnée ci-après, à titre non limitatif et avec référence aux dessins annexés.

La figure 1 représente une vue en perspective schématique d'une forme de réalisation de meuble suivant l'invention.

La figure 2 représente à une échelle agrandie une vue en coupe de la figure 3 suivant la ligne B-B.

La figure 3 représente une vue en coupe suivant la ligne A-A de la figure 2, à une échelle réduite.

Les figures 4 et 5 représentent chacune une vue de dessus d'une forme de réalisation d'unité de rangement suivant l'invention.

La figure 6 représente une vue de dessus d'une variante de réalisation de meuble suivant l'invention.

Les éléments identiques ou analogues sont désignés sur les différentes figures par des références identiques.

Le meuble suivant l'invention, tel que représenté sur la figure 1, est un meuble de rangement du type armoire qui comprend trois montants 1, 2, 3, dont les montants 1 et 2 sont réunis rigidement par l'intermédiaire de traverses 4 (voir figures 2 et 3), ainsi que deux feuilles 5 et 6 de matière flexible présentant une résistance élastique à cette flexion, par exemple en matériau à base de bois, tel que vendu sur le marché sous la dénomination commerciale de Triplex, d'Unalit ou autre. Ces feuilles 5 et 6 sont chacune retenues, sous une forme fléchie, par deux montants 1 et 3 et respectivement 2 et 3. Les forces élastiques de rappel de ces feuilles à leur position plane d'origine agissent sur le montant 3 en sens divergents et maintiennent ainsi en position dressée ce montant, à l'origine indépendant des deux autres montants 1 et 2. En outre, le maintien des deux feuilles 5 et 6 sous forme fléchie leur confère une meilleure rigidité et donne, à partir de matériel plan au départ, une forme partiellement arrondie au meuble fini.

Les montants supportent des tablettes de rangement horizontales 9 qui ont une forme appropriée et qui servent en supplément à renforcer les panneaux 5 et 6, ces derniers ayant parfois tendance à se fléchir de manière non nécessairement esthétique. Pour ce faire, ces tablettes présentent des découpes correspondant aux endroits où les montants font saillie vers l'intérieur par rapport aux tablettes. Ainsi qu'on peut le voir sur la figure 3, les tablettes 9 sont supportées par l'intermédiaire des traverses 4 et d'éléments de support 10 fixés sur le montant 3 à la même hauteur que les traverses 4.

Dans l'armoire illustrée sur la figure 1, la face avant de l'armoire, située entre les montants 1 et 2, est fermée par un panneau de fermeture 7 capable de pivoter sur le montant 1 par l'intermédiaire de charnières 8 (voir figure 2), et un panneau de recouvrement 20, supporté par les montants, peut être prévu pour fermer l'ouverture du sommet de l'armoire.

Pour la fixation des feuilles 5 et 6 sur les montants, il est prévu que les deux montants 1 et 2 reliés l'un à l'autre présentent chacun une fente longitudinale 11 et 12. Ces fentes sont ouvertes du même côté par rapport au plan imaginaire reliant ces deux montants. Le montant 3, situé de ce même côté, présente deux fentes longitudinales 13 et 14 ouvertes sur deux des côtés opposés de ce montant et, dans le cas illustré, elles sont agencées de telle manière qu'après montage, les feuilles 5 et 6 sont chacune fléchies d'un angle de 90° par rapport à leur position non reliée au montant 3.

Les fentes 11, 12, 13 et 14 sont prévues plus larges que l'épaisseur des feuilles 5 et 6, de manière à pouvoir coincer ces dernières dans les fentes par des languettes de serrage 15 insérées dans les fentes le long des bords des feuilles. De plus, des moyens de retenue, tels que des tourillons ou des goupilles, passant au travers d'alésages 16, prévus à cet effet dans les montants 1 à 3, les bords des feuilles 5 et 6 et les languettes de serrage 15, retiennent les bords de feuille dans les fentes susdites.

Suivant une autre forme de réalisation de l'invention, illustrée sur la figure 6, on a prévu uniquement les deux montants 1 et 2 et une seule feuille 17 de matière flexible. Celle-ci est coincée par ses deux bords longitudinaux dans les fentes 11 et 12 et est donc capable d'être fléchie d'un angle de 180° par rapport à sa position reliée à un seul des deux montants 1 ou 2. Dans ce cas il faut prévoir, en outre, des éléments de support 19 fixés directement sur la face interne de la feuille 17, pour soutenir les tablettes 9 en un point d'appui supplémentaire.

Ainsi qu'il ressort de ce qui précède les meubles suivant l'invention présentent l'avantage de pouvoir être stockés et livrés sous la forme d'éléments plans et de pouvoir être aisément montés par l'utilisateur lui-même, tout en obtenant des meubles à formes arrondies. Ces meubles peuvent d'autre part servir d'éléments modulaires dans une unité de rangement, dont cartaines variantes sont illustrées sur les figu res 4 et 5.

Ainsi qu'on le voit sur la figure 4, il est possible de rattacher deux meubles suivant l'invention l'un à côté de l'autre, en insérant dans la fente par exemple 12 du montant 2, au lieu de la languette de serrage 15, le bord latéral contigu d'une feuille d'un autre meuble identique, accolé le montant 2 servant alors de montant pour les deux éléments modulaires accolés.

Suivant l'exemple illustré sur la figure 5, il est possible de rattacher deux meubles suivant l'invention dos à dos, en insérant dans les fentes 13 et 14 du montant 3, au lieu des languettes de serrage 15, le bord latéral contigu de chacune des deux feuilles d'un autre meuble identique, accolé le montant 3 servant alors de montant pour deux éléments modulaires accolés. Il doit être entendu que la présente invention n'est en aucune façon limitée aux formes de réalisation décrites ci-dessus.

On peut notamment prévoir un plus grand nombre de montants et de feuillees de matière flexible et les moyens de fixation de l'un sur l'autre peuvent être différents de ceux décrits.

Il est évident que les feuilles de matière flexible peuvent aussi être en d'autres matériaux flexibles, par exemple en matériaux métalliques, en particulier en tôle d'acier, ou en matière synthétique dure, flexible, par exemple du type du produit vendu sous la dénomination commerciale Plexiglas.

On peut envisager aussi que les feuilles de matière flexible ne s'étendent pas sur la totalité de la longueur des montants, laissant ainsi la possibilité d'accès à divers étages du meuble sans passer par la face avant.

On peut aussi prévoir, comme illustré sur la figure 3 que le panneau de fermeture 7 ferme uniquement partiellement l'espace compris entre les montants 1 et 2 et soit même totalement absent.

## Revendications

1. Meuble, en particulier meuble de rangement, comprenant des montants (1, 2; 1, 2, 3), dont deux (1, 2) sont rénuis rigidement par des éléments transversaux, une paroi formée d'un matériau flexible élastiquement en forme de feuille (17; 5, 6), cette paroi étant maintenue cintrée entre ses bords latéraux qui sont reliés auxdits montants réunis rigidement (1, 2), ainsi qu'au moins une tablette horizontale (9) et des moyens de support (4,10,19) de celle-ci prévus à l'intérieur du meuble, caractérisé en ce que lesdits éléments transversaux sont des traverses horizontales (4) qui forment avec les deux montants qu'elles réunissent rigidement (1, 2) un châssis non autoportant, en ce que la paroi cintrée (17; 5, 6) constitue une paroi externe du meuble qui maintient les montants (1, 2; 1, 2, 3) en position dressée et en ce que la ou les tablettes horizontales (9) servent d'éléments raidisseurs qui exercent une poussée latérale sur la paroi cintrée (17; 5, 6).

2. Meuble suivant la revendication 1, caractérisé en ce qu'il comprend trois montants (1, 2, 3) et deux feuilles flexibles élastiquement (5, 6) et en ce que chaque feuille est reliée le long de chacun de ses bords latéraux, d'une part, à un des deux montants (1, 2), réunis rigidement et, d'autre part, à un troisième montant (3), de sorte que les forces élastiques de rappel en position plane de chacune des deux feuilles (5, 6) agissent en sens divergents sur le troisième montant (3).

3. Meuble suivant la revendication 1, caractérisé en ce qu'il comprend uniquement les deux montants (1, 2) réunis rigidement et une feuille flexible élastiquement (17) dont les bords latéraux sont reliés à chacun de ces montants de sorte que les forces élastiques de rappel de la feuille en position plane agissent en sens divergents sur ces montants solidaires (1, 2).

4. Meuble suivant l'une quelconque des revendications 1 à 3, caractérisé en ce que les montants (1, 2, 3) présentent chacun au moins une fente longitudinale (11, 12, 13, 14), dans laquelle est coincé un bord latéral d'une feuille flexible élastiquement.

5. Meuble suivant la revendication 4, caractérisé en ce que les montants (1, 2) réunis rigidement présentent chacun une fente longitudinale (11, 12) ouverte du même côté du plan imaginaire reliant ces deux montants (1, 2).

6. Meuble suivant la revendication 5, caractérisé en ce que le troisième montant (3) présente deux fentes longitudinales (13, 14) ouvertes sur deux de ses côtés opposés.

7. Meuble suivant l'une quelconque des revendications 4 à 6, caractérisé en ce que les bords latéraux des feuilles sont coincés dans lesdites fentes (11, 12, 13, 14) à l'aide de languettes de serrage (15) insérées dans les fentes le long des bords de feuille et à l'aide de moyens de retenue, tels que des tourillons passant au travers d'alésages (16) prévus à cet effet sur les montants (1, 2, 3), les languettes de serrage (15) et les bords de feuille.

8. Meuble suivant l'une quelconque des revendications 1 à 7, caractérisé en ce que les feuilles flexibles élastiquement (5, 6, 17) sont des feuilles en matériau flexible à base de bois.

9. Meuble suivant l'une quelconque des revendications 1 à 7, caractérisé en ce que les feuilles flexibles élastiquement (5, 6, 17) sont des feuilles en matériau métallique flexible, par exemple du type tôle d'acier.

10. Meuble suivant l'une quelconque des revendications 1 à 7, caractérisé en ce que les feuilles flexibles élastiquement (5, 6, 17) sont des feuilles en matière synthétique dure, flexible.

11. Meuble suivant l'une quelconque des revendications 1 à 10, caractérisé en ce que les traverses horizontales (4) qui réunissent les montants (1,2) de manière rigide servent à la fois de moyens de support pour la ou les tablettes de rangement horizontales (9).

12. Meuble suivant la revendication 11, caractérisé en ce qu'il comprend des éléments de support (10) fixés sur le troisième montant (3) à la même hauteur que les traverses horizontales (4) de façon à servir également de moyens de support pour la ou les tablettes de rangement horizontales (9).

13. Meuble suivant la revendication 11, caractérisé en ce qu'il comprend des éléments de support (19) fixés directement sur la face interne de la ou des feuilles ceintrées (1, 2, 3) à même hauteur que les traverses horizontales (4) précitées de façon à servir également de moyens de support pour la ou les tablettes de rangement horizontales (9).

14. Meuble suivant l'une quelconque des revendications 1 à 13, caractérisé en ce qu'il comprend un panneau de fermeture (7) fixé sur les montants (1, 2) réunis rigidement de façon à pouvoir pivoter autour de l'un de ces montants (1) et fermer l'espace ouvert laissé entre lesdits montants et en ce qu'il comprend en outre un panneau de recouvrement (20) fixé au sommet des montants (1, 2, 3) et/ou des feuilles cintrées (5, 6,17) de la même manière que les tablettes de rangement (9).

15. Unité de rangement, caractérisée en ce qu'elle comprend plusieurs meubles suivant l'une quelconque des revendications 1 à 14, assemblés l'un à l'autre à titre d'éléments modulaires de cette unité.

16. Unité de rangement suivant la revendication 15, caractérisé en ce que les bords latéraux contigus de deux feuilles cintrées (5, 6, 17) appartenant à deux meubles modulaires différents accolés sont coincés ensemble dans une des fentes longitudinales (11, 12, 13, 14) d'un seul et même montant (1, 2, 3).

## Patentansprüche

1. Möbel, insbesondere umstellbares Möbel, mit Pfosten (1, 2; 1, 2, 3), von denen zwei Pfosten (1, 2) mittels Querelementen miteinander starr verbunden sind, einer aus einem flexiblen, elastischen Material bestehenden blattförmigen Wand (17; 5, 6), die zwischen ihren Seitenrändem bogenförmig gehalten ist, die mit den starr miteinander verbundenen Pfosten (1, 2) verbunden sind, sowie mit mindestens einer Horizontalplatte (9) und Halteteilen (4, 10, 19), die im Inneren des Möbels vorgesehen sind, dadurch gekennzeichnet, daß die Querelemente Horizontaltraversen (4) sind, die mit den beiden starr miteinander verbundenen Pfosten (1, 2) ein nicht-selbsttragendes Chassis bilden, daß die bogenförmige Wand (17; 5, 6) eine Möbelaußenwand bildet, die die Pfosten (1, 2; 1,2,3) aufrecht stehend hält, und daß die Horizontalplatte oder die Horizontalplatten (9) als Verstärkungselemente dienen, die auf die bogenförmige Wand (17; 5, 6) eine seitliche Stützkraft ausüben.

2. Möbel nach Anspruch 1, dadurch gekennzeichnet, daß drei Pfosten (1, 2, 3) und zwei flexibel elastische, blattförmige Wände (5, 6) vorgesehen sind und daß jede blattförmige Wand entlang jeder ihrer Seitenränder einerseits mit einem der beiden starr miteinander verbundenen Pfosten (1, 2) und andererseits mit einem dritten Pfosten (3) derart verbunden ist, daß die elastischen Reaktionskräfte in der Ebene jeder der beiden blattförmigen Wände (5, 6) auf den dritten Pfosten (3) divergent einwirken.

3. Möbel nach Anspruch 1, dadurch gekennzeichnet, daß es zwei starr miteinander verbundene Pfosten (1, 2) und eine flexibel elastische, blattförmige Wand (17) aufweist, deren Seitenränder mit jedem dieser Pfosten derart verbunden sind, daß die elastischen Reaktionskräfte der blattförmigen Wand in der Ebene auf diese formschlüssig verbundenen Pfosten (1, 2) divergent einwirken.

4. Möbel nach einem der Ansprüche 1 bis 3, dadurch gekennzeichnet, daß die Pfosten (1, 2, 3) jeweils mindestens einen Längsschlitz (11, 12, 13, 14) aufweisen, in dem ein Seitenrand einer flexibel elastischen blattförmigen Wand eingeklemmt ist.

5. Möbel nach Anspruch 4, dadurch gekennzeichnet, daß die starr miteinander verbundenen Pfosten (1, 2) jeweils einen Längsschlitz (11, 12) aufweisen, der zur gleichen Seite der gedachten Ebene offen ist, die die beiden Pfosten (1, 2) verbindet.

6. Möbel nach Anspruch 5, dadurch gekennzeichnet, daß der dritte Pfosten (3) zwei Längsschlitze (13, 14) aufweist, die sich nach seinen beiden einander gegenüberliegenden Seiten öffnen.

7. Möbel nach einem der Ansprüche 4 bis 6, dadurch gekennzeichnet, daß die Seitenränder der blattförmigen Wände in den Schlitzen (11, 12,13,14) mit Hilfe von Klemmzungen (15), die in die Schlitze entlang den Wandrändern eingeführt sind, und mittels Halteteilen festgeklemmt sind, wobei Zapfen durch Bohrungen (16) geführt sind, die hierfür in den Pfosten (1, 2, 3), den Klemmzungen (15) und den Wandrändern vorgesehen sind.

8. Möbel nach einem der Ansprüche 1 bis 7, dadurch gekennzeichnet, daß die flexibel elastischen, blattförmigen Wände (5, 6, 17) aus flexiblem Material auf Holzbasis bestehen.

9. Möbel nach einem der Ansprüche 1 bis 7, dadurch gekennzeichnet, daß die flexibel elastischen blattförmigen Wände (5, 6, 17) aus einem flexiblen, metallischen Material bestehen, beispielsweise aus Stahlblech.

10. Möbel nach einem der Ansprüche 1 bis 7, dadurch gekennzeichnet, daß die flexibel elastischen, blattförmigen Wände (5, 6, 17) aus einem flexiblen Hartkunststoff bestehen.

11. Möbel nach Anspruch 1 bis 10, dadurch gekennzeichnet, daß die Horizontaltraversen (4), die die Pfosten (1, 2) starr miteinander verbinden, gleichzeitig als Halteteile für die verstellbare(n) Horizontalplatte(n) (9) dienen.

12. Möbel nach Anspruch 11, gekennzeichnet durch Halteteile (10), die an dem dritten Pfosten

(3) in der gleichen Höhe wie die Horizontaltraversen (4) derart befestigt sind, daß sie gleichzeitig als Halteteile für die verstellbare(n) Horizontalplatte(n) (9) dienen.

13. Möbel nach Anspruch 11, gekennzeichnet durch Halteelemente (19), die direkt auf der Innenseite der gebogenen Wand oder Wände (1, 2, 3) in der gleichen Höhe wie die vorgenannten Horizontaltraversen (4) derart befestigt sind, daß sie gleichzeitig als Halteteile für die verstellbare(n) Horizontalplatte(n) (9) dienen.

14. Möbel nach einem der Ansprüche 1 bis 13, gekennzeichnet durch eine Türfläche (7), die an den starr miteinander verbundenen Pfosten (1, 2) derart befestigt ist, daß sie um einen Pfosten (1) verschwenkbar ist und den zwischen diesen Pfosten freigelassenen Zwischenraum abschließt, und durch eine Abdeckfläche (20), die am oberen Ende der Pfosten (1, 2, 3) und/oder der gebogenen Wände (5, 6, 17) in der gleichen Weise wie die verstellbaren Platten (9) befestigt ist.

15. Umstelleinheit, gekennzeichnet durch mehrere Möbel nach einem der Ansprüche 1 bis 14, wobei die Möbel nacheinander als Module der Einheit zusammengesetzt sind.

16. Umstelleinheit nach Anspruch 15, daß die einander angrenzenden Seitenränder der beiden gebogenen Wände (5, 6, 17), die zu zwei verschiedenen aufeinanderfolgenden Möbelmodulen gehören, gemeinsam in einem Längsschlitz (11, 12, 13, 14) eines einzelnen und gleichen Pfostens (1,2,3) festgeklemmt sind.

## Claims

1. Piece of furniture, particularly storing cabinet, comprising uprights (1, 2; 1, 2, 3), two such uprights (1, 2) being fixedly connected through cross elements, a resiliently flexible sheet material wall (17; 5, 6), said wall being maintained in a bent condition between the side edges thereof which are connected to said fixedly connected uprights (1, 2), as well as at least a horizontal shelf (9) and means (4, 10, 19) for bearing them, provided within the piece of furniture, characterized in that said cross elements are horizontal cross bars (4) forming an unsupported frame with both uprights (1, 2), which they fixedly connect, the bent wall (17; 5, 6) constituting an external wall of the piece of furniture which maintains the uprights (1, 2; 1, 2, 3) in an erected position, the horizontal shelf or shelves (9) serving as straining elements which exert a lateral thrust onto the bent wall.

2. Piece of furniture according to claim 1, which comprises three uprights (1, 2, 3) and two resiliently flexible sheets (5, 6) and wherein each sheet is connected along each of the side edges thereof, on the one hand, to one of the two fixedly connected uprights (1, 2) and, on the otherhand, to a third upright (3), in such a way that the resilient biasing forces from either of the sheets (5, 6) act along diverging directions on said third upright (3).

3. Piece of furniture according to claim 1, which comprises only said two fixedly connected uprights (1, 2) and one resiliently flexible sheet (17), the side edges of which are connected to each of said uprights, in such a way that the resilient forces biasing the sheet into a flat condition act along diverging directions on said fixedly connected uprights (1, 2).

4. Piece of furniture according to anyone of claims 1 to 3, wherein the uprights (1, 2, 3) are each provided with at least one lengthwise slit (11, 12, 13, 14) wherein is clamped a side edge of a resiliently flexible sheet.

5. Piece of forniture according to claim 4, wherein said fixedly connected uprights (1, 2) are each provided with a lenghtwise slit (11, 12) opened on the same side of the imaginary plane connecting both said uprights (1, 2).

6. Piece of furniture according to claim 5, wherein said third upright (3) is provided with two lenghtwise slits (13, 14) opened on two opposite sides thereof.

7. Piece of furniture according to anyone of claims 4 to 6, wherein said sheet side edges are clamped inside said slits (11, 12, 13, 14) by means of clamping shims (15) which are fitted inside the slits along the sheet edges, and by means of retaining means such as trunnions passing through bores (16) provided therefor in said uprights (1, 2, 3), the clamping shims (15) and the sheet edges.

8. Piece of furniture according to anyone of claims 1 to 7, wherein said resiliently flexible sheets (5, 6, 17) are comprised of sheets from a flexible woodenbase material.

9. Piece of furniture according to anyone of claims 1 to 7, wherein said resiliently flexible sheets (5, 6, 17) are comprised of sheets from a flexible metal material, for example such as steel sheets.

10. Piece of furniture according to anyone of claims 1 to 7, wherein said resiliently flexible sheets (5, 6, 17) are comprised of sheets from a flexible hard synthetic material.

11. Piece of furniture according to anyone of claims 1 to 10, wherein the horizontal cross-bars (4) which fixedly connect the uprights (1, 2) are used simultaneously as means for bearing the horizontal stowing shelf or shelves (9).

12. Piece of furniture according to claim 11, which comprises supporting elements (10) fastened on said third upright (3) at the same level as said horizontal cross-bars (4) to be used also as means for bearing the horizontal stowing shelf or shelves (9).

13. Piece of furniture according to claim 11, which comprises supporting elements (19) directly fastened on the inner surface of the bent sheet or sheets (1, 2, 3) at the same level as said horizontal cross-bars (4) to be used simultaneously as means for bearing the horizontal stowing shelf or shelves (9).

14. Piece of furniture according to anyone of claims 1 to 13, which comprises a closing planel (7) fastened to said fixedly connected uprights (1, 2), to be swingable about the one said uprights (1) and to close an open space left between both uprights, and which further comprises a covering panel (20) fastened to the top of said uprights (1, 2, 3) and/or said bent sheets (5, 6, 17) in the same way as said stow-away shelves (9).

15. Stow-away unit, which comprises a plurality of pieces of furniture according to any one of claims 1 to 14, assembled together by way of module components thereof.

16. Stow-away unit according to claim 15, wherein the adjacent side edges form two bent sheets (5, 6, 17), which are part of two different modular coupled pieces of furniture, are jointly clamped in the one lenghtwise slit (11, 12, 13, 14) from one and the same upright (1, 2, 3).
